# EUROPÄISCHE PATENTSCHRIFT

(11) **EP 0 677 855 B1**
(45) Veröffentlichungstag und Bekanntmachung des Hinweises auf die Patenterteilung: **14.01.1998**
(21) Anmeldenummer: 95105563.1
(22) Anmeldetag: 31.01.1992
(51) Int. Cl.: H01C 1/14

(54) **Widerstand**
Resistor
Résistance

(30) Priorität: 15.02.1991 DE 4104709
(43) Veröffentlichungstag der Anmeldung: 18.10.1995
(62) Teilanmeldung aus: 92101601.0
(73) Patentinhaber: Erbengemeinschaft Peter Hofsäss: Hofsäss, U. Hofsäss, M.P. Hofsäss, D.P. Hofsäss, H.P. Hofsäss, C.R. Hofsäss, B.M., 75181 Pforzheim (DE)
(72) Erfinder: Hofsäss, Peter, verstorben (DE)
(74) Vertreter: Otten, Hajo, Dr.-Ing.

(56) Entgegenhaltungen:
- DE-A- 3 703 465

## Beschreibung

Die vorliegenden Erfindung betrifft einen Widerstand, insbesondere zum Einsatz an Spulenwicklungen von z.B. Elektromotoren, mit zumindest einem flachen PTC-Element, auf dessen gegenüberliegenden Stirnseiten Blechplättchen aufgelötet sind, die das PTC-Element überragende Ansätze aufweisen.

Ein derartiger Widerstand ist aus der DE-A-37 03 465 bekannt.

Bei dem bekannten Widerstand münden die überragenden Kontaktteile in einen Bereich für Anschlußklemmen, an die ggf. Anschlußdrähte anzuschließen sind. Dieses Anschließen erfolgt in der Regel manuell und ist zeitaufwendig.

Zur Überwachung elektrotechnischer Geräte, wie insbesondere zur Überwachung von Spulenwicklungen an z.B. Elektromotoren oder ähnlichen Geräten, werden sogenannte selbststabilisierende Widerstände eingesetzt, die also PTC-Elemente aufweisen, mit denen elektrische Anschlußdrähte verbunden sind. Die Widerstände werden in engen Wärmekontakt mit dem elektrischen Gerät, also bspw. der Spule gebracht. Um Temperaturveränderungen über eine größeren Bereich der Spule feststellen zu können, werden derartige Widerstände in Reihe geschaltet vorgesehen und an verschiedenen Stellen der Wicklung angebracht. In der Regel sind die Anschlußdrähte unmittelbar mit den PTC-Elementen verlötet, die hierzu mit einer lötbaren metallischen Kontaktfläche, z.B. einer aufgedampften Silberbeschichtung versehen sind.

Die Anschlußdrähte werden in der Regel in Handarbeit festgelötet. Dies ist aufwendig, insbesondere dann, wenn äußerst kleine PTC-Elemente verwendet werden, die Höhen von weniger als 2 mm und Durchmesser von weniger als 5 mm bis zu lediglich 3 mm hin aufweisen. Auch die weitere Konfektionierung erfolgt in Handarbeit, Schrumpfhülsen werden z.B. in Handarbeit hergestellt.

Aus den oben genannten Gründen sind die Herstellungkosten für solche Widerstände erheblich.

Der Erfindung liegt daher die Aufgabe zugrunde, einen Widerstand der eingangs genannten Art zu schaffen, der preiswert herzustellen ist, wobei insbesondere die Konfektionierung mit Anschlußdrähten erleichert werden soll.

Erfindungsgemäß wird diese Aufgabe bei dem eingangs genannten Widerstand dadurch gelöst, daß an den Ansätzen mit dem PTC-Element elektrisch verbundene Anschlußdrähte befestigt sind, die durch umgekrümmte Ränder der Ansätze gehalten sind.

Durch die genannte Maßnahme wird das Befestigen, vorzugsweise Verschweißen der Anschlußdrähte an den Blechplättchen, die im weiteren auch als Auflage- und Deckfläche bezeichnet werden, erleichtert. Um die Anschlußdrähte vor der festen Verbindung mit der Auflage- und Deckfläche an deren Ansätzen zu positionieren, sind die Ränder der Ansätze senkrecht zu diesen abgebogen.

Mit der Erfindung wird eine weitgehend automatisierte und damit maschinelle Herstellung derartiger konfektionierter selbst-stabilisierender Widerstände ermöglicht, wodurch sich der Einsatz von Handarbeit reduzieren bzw. nahezu eliminieren läßt.

Dabei ist es bevorzugt, wenn die das PTC-Element sandwichartig einfassenden Blechplättchen im wesentlichen kreisförmig ausgebildet sind und die Ansätze tangential von den Blechplättchen abstehen. Vorteilhafterweise sind die Ansätze dabei an den Blechplättchen zueinander versetzt, erstrecken sich aber parallel zueinander von den Blechplättchen weg.

Dabei kann es weiter vorgesehen sein, daß die befestigten Anschlußdrähte gegurtet werden, so daß die insoweit konfektionierten Widerstände zur Weiterverarbeitung gefördert werden können. Diese Weiterverarbeitung kann z.B. darin bestehen, daß die Widerstände mit einer Isolationsschicht versehen werden, die durch eine Pulverbeschichtung hergestellt werden kann. Weiterhin kann eine Schrumpfhülse aufgeschoben oder aufgeschrumpft werden.

Darüber hinaus können auch Reihenschaltungen von zwei oder mehr PTC-Elementen vorgesehen sein. Bei einer Reihenschaltung von zwei PTC-Elementen ist hierzu ein Ende eines Drahtstückes mit der Deckfläche des ersten PTC-Elements verbunden, während das andere Ende des Drahtstückes mit der Auflagefläche des unmittelbar folgenden PTC-Element verbunden ist. Die Auflagefläche des ersten PTC-Elementes und die Deckfläche des zweiten PTC-Elementes ist jeweils mit den Anschlußdrähten versehen. Bei drei in Reihe geschalteten PTC-Elementen ist jeweils das erste Ende eines Anschlußdrahtes mit der Deckfläche des vorangehenden PTC-Elementes und das zweite Ende des Anschlußdrahtes mit dem unmittelbar folgenden PTC-Element verbunden, wobei die Auflagefläche des ersten PTC-Elementes und die Deckfläche des dritten PTC-Elementes mit Einzelanschlußdrähten versehen ist.

Weitere Vorteile und Merkmale der Erfindung ergeben sich aus den Ansprüchen und der nachfolgenden Beschreibung, in der ein Ausführungsbeispiel der Erfindung unter Bezugnahme auf die Zeichnung im einzelnen erläutert wird. Dabei zeigt:
- Fig. 1: eine schematische Darstellung der ersten Arbeitsschritte eines Verfahrens zur Herstellung des neuen Widerstandes, wobei Fig. la eine Seitenansicht auf den Eintauchvorgang eines Trägerbandes darstellt;
- Fig. 2a und b: Ansichten auf ein PTC-Element mit Auflage- und Deckfläche, vor dem Abtrennen der Deckfläche von dem Trägerband;
- Fig. 3: weitere Verfahrensschritte für die Konfektionierung des neuen Widerstandes; und
- Fig. 4: die Endkonfektionierung des neuen Widerstandes.

In der folgenden Beschreibung wird der neue Widerstand anhand eines Verfahrens zur Herstellung konfektionierter, selbststabilisierender Widerstände beschrieben. Dieses Verfahren geht von einem Endlosträgerband 1 aus dünnem Blech aus.

Aus dem Trägerband werden Auflageflächen 2 und Deckflächen 3 für PTC-Elemente 4 ausgestanzt, die weiterhin an einem schmalen Haltestreifen 6 über sich von diesem forterstreckende Verbindungsabschnitte 7, 8 gehalten werden (Verfahrensschritt A). An Deck- und Auflagefläche 2, 3 erstrecken sich im wesentlichen tangential Ansätze 9, 11 zur späteren Aufnahme und Festlegung von Anschlußdrähten.

Auch werden aus dem Haltestreifen 6 Durchbrechungen 12 ausgestanzt, über die bei der weiteren Verarbeitung eine genaue Positionierung des Haltestreifens 6 und damit auch der Deck- und Auflageflächen 2, 3 bewirkt werden kann.

Anschließend erfolgt eine Prägung aus der Ebene des Trägerbandes 1 heraus (Schritt B). Zum einen werden Ränder 13 (Figuren 2a, b) der Ansätze 9, 11 in der Draufsicht der Figur 1 nach oben gebogen. Zum anderen wird die Deckfläche 3 etwa so weit aus der Ebene des Trägerbandes 1, aber weiterhin parallel zu diesem liegend versetzt, wie es der Stärke des PTC-Elementes 4 entspricht. Deck- und Auflagefläche 2, 3 können weiterhin teller- oder schüsselförmig ausgebildet werden, wie dies der Figur 2b entnehmbar ist, wodurch also Ränder 14 gebildet werden, die das PTC-Element 4 um seinen Umfang hin umfassen und zentrieren können.

In einem weiteren Schritt C wird auf Auflage- und Deckfläche 2, 3 Lot 16 aufgetragen.

Anschließend wird auf die mit Lot versehene Auflagefläche ein PTC-Element in Form einer PTC-Pille aufgesetzt. Die PTC-Elemente können auf einem Rütteltopf 17 zugefördert und entweder von einem Greifer übernommen und auf der Auflagefläche 2 aufgesetzt werden, oder aber mittels einer Rutsche und einem freilegbaren Anschlag den Auflageflächen 2 zugefördert werden. Zur Positionierung der PTC-Elemente 4 können neben der Auflagefläche 2 Positionierstifte 18 vorgesehen sein, die, wenn eine erneute Auflagefläche 2 in ihren Bereich kommt, nach oben gefahren werden und zwischen sich das PTC-Element 4 aufnehmen. Anschließend wird in Schritt E die die Deckfläche 3 tragende Lasche 7 derart umgebogen, daß die Deckfläche 3 genau über das PTC-Element 4 gebracht wird. Das Ergebnis dieses Schrittes ist in den Figuren 2a und b einmal in Draufsicht und zum anderen in Seitenansicht vergrößert dargestellt. Im nachfolgenden Schritt F erfolgt ein Verlöten von PTC-Element 4 und Auflage- sowie Deckfläche 2, 3 mit dem vorher aufgebrachten Lot 16. Das Verlöten erfolgt vorzugsweise mit Hochfrequenz, also mittels eines Hochfrequenzgenerators. Nach der derart erfolgten Befestigung des PTC-Elementes 4 an der Auflagefläche 2 und damit auch Festlegung der Deckfläche 3 über das PTC-Element 4 kann dessen Trägerlasche 7 vom Trägerband 6 getrennt werden, beispielsweise bei der mit 19 angedeuteten Stelle (Figur 2b). Dies erfolgt im Verfahrensschritt G. Anschließend sind Auflagefläche 2 mit Trägerband 6 und Deckfläche 3 elektrisch voneinander getrennt, bilden also keine Kurzschlußverbindung mehr. Um die Qualität des PTC-Elementes zu prüfen, wird nun das Trägerband 6 über Walzen 21 (Fig. la) zur Prüfung des Widerstands bei vorgegebener Temperatur in ein Ölbad 22 umgelenkt und der Widerstand wird über Kontaktstifte 23, die gegen die Anschlußansätze 9, 11 gefahren werden, geprüft. Im nachfolgenden Schritt I erfolgt ein Entfetten und schließlich (Schritt J) ein Abschneiden fehlerhafter PTC-Elemente, wobei die Fehlerhaftigkeit im vorstehend erwähnten Prüfvorgang festgestellt wurde.

Sodann erfolgt ein Versehen der Ansätze 9, 11 mit entsprechenden AnschluBdrähten 23, 24 (Figur 3). Wenn mehrere PTC-Elemente 4 miteinander in Reihe verschaltet werden sollen, beispielsweise zwei PTC-Elemente in einer Zwillingsschaltung oder drei PTC-Elemente in einer Drillingsschaltung, so werden, wie dies in Figur 3 dargestellt ist, die Anschlußenden 26, 27 eines U-förmig gebogenen Drahtes 23 zum einem mit dem Ansatz 11 des Deckteils 3 eines PTC-Elementes (Ende 27) und zum anderen (Ende 26) mit dem Ansatz 9 des Auflageteils 2 verbunden. Die Drahtenden 26, 27 werden vorzugsweise an den Ansätzen 9, 11 festgeschweißt (Schritt K1). Im Schritt K1' ist ersichtlich, wie drei aufeinanderfolgende PTC-Elemente durch zwei U-förmig gebogene Anschlußdrähte in Reihe miteinander geschaltet werden. In Schritt K2 sind die einzelnen Anschlußlitzen 24 an den freien Ansätzen 9 bzw. 11 befestigt. Die Anschlußdrähte 23 werden derart vorbereitet, indem sie von einer Drahtrolle abgezogen, zunächst an einem vorderen Ende in einem Abisolierblock 28 eine hinreichende Abisolation des vorderen Drahtes erfolgt, anschließend der Draht entlang zweier fluchtender relativ zueinander schwenkbarer Greifer 29 weitergefördert werden. Nach Erreichen der erforderlichen Drahtlänge wird das Drahtstück 23 von dem Restdraht abgetrennt und am rückwärten Ende 26 ebenfalls eine Abisolation vorgenommen. Die Greifer 29 schwenken gegeneinander und biegen dabei das Drahtstück 23 in die zu Beginn der Figur 3 dargestellte U-Form, bei der Anfang 27 und Ende 26 des Drahtes in die gezeigte Parallelausrichtung gelangen.

Nach Anbringen der Anschlußdrähte 23, 24 werden diese vorzugsweise gegurtet, beispielsweise zwischen zwei Klebebändern eingefaßt, was in an sich üblicher Weise erfolgen kann (Schritt L). Nachdem dann die Anschlußdrähte 23, 24 und über diese die PTC-Elemente durch die Gurte 31 gehalten werden, können die PTC-Elemente vollständig vom Trägerband 6 abgetrennt werden, indem eine vollständige Abtrennung bei 32 (Figur 2) erfolgt (Schritt M).

Die derart hergestellten selbststabilisierenden Widerstände können nun weiteren Verarbeitungsschritten zugeführt werden.

Es kann eine Beschichtung erfolgen, beispielsweise ein Vergießen oder eine Pulverbeschichtung. Im letztgenannten Fall werden im Verfahrensschritt N die zunächst horizontal geförderten Widerstände 33 um 90° verschwenkt, so daß die Anschlußdrähte nach oben weisen. Dies geschieht dadurch, daß der Gurt 31 zwischen paarweise vorgesehenen Walzen 34, 36, die senkrecht zueinander stehen, hindurchgeführt wird. Die Widerstände 33 werden durch ein Pulverbad geführt. Das haftende Pulver wird anschließend durch Wärme, die über einen Strahler 37 erzeugt werden kann, aufgeschmolzen, kühlt wieder ab und bildet eine dichte Beschichtung (Schritt O). Schließlich kann über die Widerstände 33 noch eine Schrumpfkappe 38 geschoben werden. Diese wird von einem Endlosschlauch 39 abgetrennt (Schritt P), gegebenenfalls in ihrem freien Ende geschlossen und mit einer Kennzeichnung versehen (Schritt Q). Sie kann hierbei an einem Kreisförderer 39 gefördert werden. Anschließend wird sie einfach auf die selbststabilisierenden Widerstände 33 aufgeschoben (Schritt R), woraufhin sich im Schritt S schließlich ein Schrumpfvorgang anschließen kann, so daß die Schrumpfkappe 38 den Widerstand 33 dicht umhüllt. Schließlich können noch die Anschlußdrähte 23, 24 gekürzt werden.

## Patentansprüche

1. Widerstand (33), insbesondere zum Einsatz an Spulenwicklungen von z.B. Elektromotoren, mit zumindest einem flachen PTC-Element (4), auf dessen gegenüberliegenden Stirnseiten Blechplättchen (2, 3) aufgelötet sind, die das PTC-Element (4) überragende Ansätze (9, 11) aufweisen, dadurch gekennzeichnet, daß an den Ansätzen (9, 11) mit dem PTC-Element (4) elektrisch verbundene Anschlußdrähte (23, 24) befestigt sind, die durch umgekrümmte Ränder (13) der Ansätze (9, 11) gehalten sind.

2. Widerstand (33) nach Anspruch 1, dadurch gekennzeichnet, daß die Anschlußdrähte (23, 24) mit den Ansätzen (9, 11) verschweißt sind.

3. Widerstand (33) nach Anspruch 1 oder 2, dadurch gekennzeichnet, daß die das PTC-Element (4) sandwichartig einfassenden Blechplättchen (2, 3) im wesentlichen kreisförmig ausgebildet sind und die Ansätze (9, 11) tangential von den Blechplättchen (2, 3) abstehen.

4. Widerstand nach einem der Ansprüche 1 bis 3, dadurch gekennzeichnet, daß die Ansätze (9, 11) an den beiden Blechplättchen (2, 3) versetzt zueinander liegen und sich parallel zueinander erstreckend von diesen abstehen.

5. Widerstand nach einem der Ansprüche 1 bis 4, dadurch gekennzeichnet, daß er eine Reihenschaltung von zwei PTC-Elementen (4) aufweist, wobei ein Ende (26) eines Drahtstückes mit der Deckfläche (3) des ersten PTC-Elementes (4) und das andere Ende (27) des Drahtstückes mit der Auflagefläche (2) des unmittelbar folgenden PTC-Elementes (4) verbunden ist, und die Auflagefläche (2) des ersten PTC-Elementes (4) sowie die Deckfläche (3) des zweiten PTC-Elementes (4) mit den Anschlußdrähten (23, 24) versehen sind.

6. Widerstand nach einem der Ansprüche 1 bis 5, dadurch gekennzeichnet, daß mindestens drei PTC-Elemente (4) in Reihe geschaltet sind, wobei jeweils das erste Ende (26) eines Anschlußdrahtes mit der Deckelfläche (3) eines vorangehenden PTC-Elementes (4) und das zweite Ende (27) des Anschlußdrahtes jeweils mit der Auflagefläche (2) des unmittelbar folgenden PTC-Elementes (4) verbunden ist, und die Auflagefläche (2) des ersten PTC-Elementes (4) sowie die Deckfläche (3) des dritten PTC-Elementes (4) mit den Anschlußdrähten (23, 24) versehen sind.

7. Widerstand nach einem der Ansprüche 1 bis 6, dadurch gekennzeichnet, daß die befestigten Anschlußdrähte (23, 24) gegurtet sind.

8. Widerstand nach einem der Ansprüche 1 bis 7, dadurch gekennzeichnet, daß er mit einer Isolationsschicht, vorzugsweise mit einer Pulverbeschichtung versehen ist.

9. Widerstand nach einem der Ansprüche 1 bis 8, dadurch gekennzeichnet, daß auf die mit Auflage- und Deckelfläche (2, 3) verbundenen sowie mit Anschlußdrähten (23, 24) versehenen PTC-Elemente (4) eine Schrumpfhülse (38, 39) aufgeschoben und aufgeschrumpft ist.

## Claims

1. Resistor (33), particularly for use on coil windings of e.g. electric motors, comprising at least one flat PTC-element (4) having two opposing front faces whereupon sheet metal laminas (2, 3) are soldered that comprise lugs (9, 11) protruding the PTC-element (4), characterized in that leads (23, 24) electrically connected to the PTC-element (4) are fastened to the lugs (9, 11) and held by bent edges (13) of the lugs (9, 11).

2. Resistor (33) of claim 1, characterized in that the leads (23, 24) are welded to the lugs (9, 11).

3. Resistor (33) of claim 1 or two, characterized in that the laminas (2, 3) enclosing the PTC-element (4) like a sandwich are formed substantially circular and that the lugs (9, 11) extend tangentially from the laminas (2, 3).

4. Resistor of any of claims 1 through 3, characterized in that the lugs (9, 11) are arranged at said two laminas (2, 3) offset with respect to each other and extend away from said laminas (2, 3) parallel to each other.

5. Resistor of any of claims 1 through 4, characterized in that it comprises a series connection of two PTC-elements (4), whereby one end (26) of a piece of wire is connected with the top surface (3) of the first PTC-element (4) and the other end (27) of the piece of wire is connected with the bearing surface (2) of the next following PTC-element (4), whereby the bearing surface (2) of the first PTC-element (4) and the top surface (3) of the second PTC-element (4) are provided with said leads (23, 24).

6. Resistor of any of claims 1 through 5, characterized in that at least three PTC-elements (4) are connected in series, whereby each first end (26) of a lead is connected with the top surface (3) of an immediately preceding PTC-element (4) and each second end (27) of the wire is connected with the bearing surface (2) of the subsequently following PTC-element (4), the bearing surface (2) of the first PTC-element (4) and the top surface (3) of the third PTC-element (4) being provided with the leads (23, 24).

7. Resistor of any of claims 1 through 6, characterized in that the fixed leads (23, 24) are connected to a belt.

8. Resistor of any of claims 1 through 7, characterized in that it is provided with an insulating layer, preferably with a powder coating.

9. Resistor of any of claims 1 through 8, characterized in that a shrink-on sleeve (38, 39) is engaged and shrunk on the PTC-elements (4) connected to the bearing and top surface (2, 3) and provided with leads (23, 24).

## Revendications

1. Résistance (33), destinée en particulier à être utilisée sur des enroulements de bobines, par exemple de moteurs électriques, comportant au moins un élément (4) plat à coefficient positif de température, sur les faces frontales opposées duquel sont brasées des plaquettes de tôle (2, 3), qui présentent des saillies (9, 11) dépassant de l'élément (4) à coefficient positif de température, caractérisée en ce que des fils de connexion (23, 24), reliés électriquement avec l'élément (4) à coefficient positif de température, sont fixés sur les saillies (9, 11), et sont maintenus par des bords (13) retournés des saillies (9, 11).

2. Résistance (33) selon la revendication 1, caractérisée en ce que les fils de connexion (23, 24) sont soudés avec les saillies (9, 11).

3. Résistance (33) selon la revendication 1 ou 2, caractérisée en ce que les plaquettes de tôle (2, 3), qui entourent l'élément (4) à coefficient positif de température à la façon d'un sandwich, présentent une forme sensiblement circulaire, et en ce que les saillies (9, 11) dépassent tangentiellement des plaquettes de tôle (2, 3).

4. Résistance selon l'une des revendications 1 à 3, caractérisée en ce que les saillies (9, 11) sont décalées les unes par rapport aux autres sur les plaquettes de tôle (2, 3), et s'étendent parallèlement les unes aux autres en dépassant de celles-ci.

5. Résistance selon l'une des revendications 1 à 4, caractérisée en ce qu'elle présente un montage en série de deux éléments (4) à coefficient positif de température, une extrémité (26) d'un tronçon de fil étant reliée à la surface de recouvrement (3) du premier élément (4) à coefficient positif de température, et l'autre extrémité (27) du tronçon de fil étant reliée à la surface d'appui (2) de l'élément (4) à coefficient positif de température qui suit immédiatement, et la surface d'appui (2) du premier élément (4) à coefficient positif de température, ainsi que la surface de recouvrement (3) du deuxième élément (4) à coefficient positif de température étant, chacune, pourvues des fils de connexion (23, 24).

6. Résistance selon l'une des revendications 1 à 5, caractérisée en ce qu'au moins trois éléments (4) à coefficient positif de température sont montés en série, la première extrémité (26) d'un fil de connexion étant à chaque fois reliée à la surface de recouvrement (3) d'un élément (4) à coefficient positif de température précédent, et la deuxième extrémité (27) du fil de connexion étant reliée à chaque fois à la surface d'appui (2) de l'élément (4) à coefficient positif de température qui suit immédiatement, et la surface d'appui (2) du premier élément (4) à coefficient positif de température et la surface de recouvrement (3) du troisième élément (4) à coefficient positif de température étant pourvues des fils de connexion (23, 24).

7. Résistance selon l'une des revendications 1 à 6, caractérisée en ce que les fils de connexion (23, 24) fixés sont ceinturés.

8. Résistance selon l'une des revendications 1 à 7, caractérisée en ce qu'elle est pourvue d'une couche isolante, de préférence d'un revêtement par poudre.

9. Résistance selon l'une des revendications 1 à 8, caractérisée en ce que, sur les éléments (4) à coefficient positif de température reliés à des surfaces d'appui et de recouvrement (2, 3), ainsi que pourvus de fils de connexion (23, 24), est enfilé et rétracté un manchon rétractable (38, 39).
